# EUROPÄISCHE PATENTSCHRIFT

(11) **EP 4 053 039 B1**
(45) Veröffentlichungstag und Bekanntmachung des Hinweises auf die Patenterteilung: **07.01.2026**
(21) Anmeldenummer: 21160371.7
(22) Anmeldetag: 03.03.2021
(51) Int. Cl.: B65D 75/00, B65D 77/02, B65D 85/00, C11D 17/00, C11D 17/04

(54) **WASCHMITTELANGEBOTSFORM**
DETERGENT DELIVERY MOULD
PRÉSENTATION DE DÉTERGENT

(43) Veröffentlichungstag der Anmeldung: 07.09.2022
(73) Patentinhaber: Henkel AG & Co. KGaA, 40589 Düsseldorf (DE)
(72) Erfinder: Sunder, Matthias, 40593 Düsseldorf (DE); Job, Mareile, 51375 Leverkusen (DE); Jaafour, Marouane, 47877 Willich (DE); Dueffels, Arno, 40479 Düsseldorf (DE); Ristau, Steffen, 40225 Düsseldorf (DE)

(56) Entgegenhaltungen:
- WO-A1-2004/046297
- WO-A1-2004/058580
- DE-A1- 10 018 003
- US-A- 4 996 000

## Beschreibung

Die vorliegende Erfindung betrifft eine Waschmittelangebotsform, umfassend eine Umverpackung und Waschmitteltabletten, welche in der Umverpackung sortiert angeordnet sind. Insbesondere betrifft die Erfindung Waschmittelangebotsformen, welche sortierte Waschmitteltabletten und Umverpackungen mit hohen Füllgraden aufweisen.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmitteldosiereinheiten, beispielsweise wasserlösliche Behälter mit einer oder mehreren Aufnahmekammern für pulverförmige oder flüssige Wasch- oder Reinigungsmittel. Eine weitere technische Lösung bieten die Waschmitteltabletten, welche ein- oder mehrphasig ausgestaltet sein können.

Sowohl die wasserlöslichen Behälter als auch die Waschmitteltabletten sind aufgrund der in ihnen enthaltenen Aktivstoffe in der Regel hygroskopisch. Zur Unterbindung der Wasseraufnahme werden die vorportionierten Wasch- oder Reinigungsmitteldosiereinheiten mittels wasserundurchlässiger Verpackungsmittel, beispielsweise Flow Packs auf Grundlage wasserunlöslicher Polymerfolien einzeln verpackt. Alternativ kann eine Mehrzahl von Wasch- oder Reinigungsmitteldosiereinheiten in einem Behälter konfektioniert werden, welche seinerseits über eine Wasserdampfsperre verfügt und auf diese Weise den Wasserzutritt zu den Dosiereinheiten vermindert.

Unabhängig davon, ob die zur Verminderung des Wasserzutritts eingesetzten Verpackungsmittel einzelne Wasch- oder Reinigungsmitteldosiereinheiten oder eine Mehrzahl von Wasch- oder Reinigungsmitteldosiereinheiten umschließen, ist ihr Einsatz aus ökologischen Gründen nicht wünschenswert. Ein Ziel der Entwicklung neuartiger Waschmittelangebotsformen ist es daher, Verpackungslösungen und Konfektionsformen bereitzustellen, welche auf Grundlage recyclierter oder recycelbarer oder biologisch abbaubarer Werkstoffe, die technischen Vorteile biologisch nicht recyclierter oder nicht recycelbarer oder biologisch nicht abbaubarer Werkstoffe weitestmöglich zu verwirklichen. Ein Ansatzpunkt für diese Entwicklung bietet die Optimierung und Weiterentwicklung bereits bestehender, nachhaltiger technischer Lösungen.

Ein technisches Problem, welches in Bezug auf Wasch- oder Reinigungsmitteldosiereinheiten, insbesondere auf Wasch- oder Reinigungsmitteltabletten besondere Aufmerksamkeit genießt, ist die Sicherstellung der Transport- und Lagerstabilität dieser Dosiereinheiten. Der Begriff der Transport- und Lagerstabilität schließt dabei sowohl die Sicherstellung der physikalischen Stabilität der Wasch- oder Reinigungsmitteldosiereinheiten, beispielweise gegen Bruch oder Abrieb, als auch die Sicherstellung der chemischen Stabilität der Wasch- oder Reinigungsmitteldosiereinheiten, beispielweise gegen frühzeitige Abreaktion und durch Abreaktion bedingten Zerfall der Raumform, ein. Ein klassischer Ansatz zur Sicherstellung der Transport- und Lagerstabilität von Wasch- oder Reinigungsmitteltabletten besteht in der Verpackung dieser Tabletten mittels individueller Flow Pack Verpackungen mit dreiseitigen Schweißnähten und den für diese Flow Packs charakteristischen Flossennähte. Diese Flow Packs werden in der Regel aus biologisch nicht abbaubaren, wasserunlöslichen Polymerfilmen hergestellt und schließen neben der Waschoder Reinigungsmitteldosiereinheit weiterhin ein beträchtliches Luftvolumen mit ein. Dieses Luftvolumen und die oben genannten Flossennähte gewährleisten bei mechanischer Belastung aufgrund ihrer dämpfenden Wirkung die physikalische Integrität der Dosiereinheiten. Darüber hinaus verhindern die wasserunlöslichen Polymerfilme einen unerwünschten Wasserzutritt aus der Umgebungsluft und stabilisieren die Wasch- oder Reinigungsmitteldosiereinheiten damit auch chemisch.

Verpackungssysteme mit achteckiger Grundfläche für tablettenförmige Gegenstände werden in der internationalen Patentanmeldung WO 2004/058580 A1 beschrieben.

Die deutsche Patentanmeldung DE 100 18 003 A1 hat Verpackungen für zylinderförmige Waschmitteltabletten zum Gegenstand.

Quaderförmigen Wasch- oder Reinigungsmittel werden in der internationalen Anmeldung WO 2004/046297 A1 und in dem erteilten Patent US 4,996,000 offenbart.

Vor dem Hintergrund des zuvor beschriebenen Standes der Technik lag der Anmeldung die Aufgabe zugrunde, Waschmittelportionseinheiten bereitzustellen, die mittels vereinfachter Verfahren herstellbar sind, über eine hohe Transport- und Lagerstabilität verfügen und in einfacher Weise unter Einsatz geringster Mengen an Verpackungsmitteln konfektionierbar sind. Schließlich sollten die Waschmittelportionseinheiten über eine hohe Produktleistung verfügen und für den Verbraucher einfach und sicher handhabbar sein.

Zur Lösung dieser Aufgaben eignet sich eine Waschmittelangebotsform gemäß Anspruch 1.

Überraschenderweise hat sich herausgestellt, dass in Umverpackungen mit hohem Füllgrad die für den Anspruchsgegenstand kennzeichnende Ausrichtung der Waschmitteltabletten eine Verbesserung der Lager- und Transportstabilität dieser Tabletten bewirkt.

Die Umverpackung ist vorzugsweise als einteilige Faltschachtel ausgestaltet. Bevorzugte Umverpackungen weisen eine flache Bodenfläche auf, deren größte Diagonale größer ist als die Höhe der Umverpackung. Diese Ausgestaltung der Umverpackung erhöht deren Standfestigkeit und ermöglicht eine einfache Öffnung und Entnahme. Besonders bevorzugt ist es, wenn die Umverpackung flache Bodenfläche aufweist, deren größte Diagonale mehr als das Doppelte, vorzugsweise mehr als das Vierfache der Höhe der Umverpackung beträgt.

Zur Erzielung des hohen Füllgrads hat es sich als vorteilhaft erwiesen, wenn die Umverpackung eine rechteckige Bodenfläche aufweist. Aus dem gleichen Grund und zur Verbesserung der Stapelbarkeit der Umverpackungen ist es bevorzugt, dass die Umverpackung eine zur Bodenfläche planparallele Deckelfläche aufweist. Umverpackungen in Quaderform sind besonders bevorzugt.

Für die Erhöhung der Lagerstabilität, insbesondere die chemische Stabilisierung der Waschmitteltabletten hat es sich als vorteilhaft erwiesen, wenn die Umverpackung wiederverschließbar ist. Als Verschlusselemente eignen sich beispielsweise Haft-, Rast-, Schnappoder Steckelemente, wobei Haft- und Steckelemente besonders bevorzugt sind. Beispielhafte Verschlusselemente sind Steckverschlüsse oder wiederlösbare Klebverschlüsse.

Aus Gründen der Nachhaltigkeit werden zur Herstellung der Umverpackung recycelte und/oder recyclebare Materialien bevorzugt. Vorzugsweise basieren die Verpackungsmaterialien auf nachwachsenden Rohstoffen. Besonders bevorzugt ist der Einsatz von Verpackungsmaterialien auf Basis von Zellstoff und Altpapier.

In einer ersten bevorzugten Ausführungsform ist die Umverpackung aus Karton gefertigt. Die Vorteile des Kartons liegen neben seiner Verfügbarkeit und Recyclierbarkeit in der großen Variabilität der zur Verfügung stehenden Sorten und Grammaturen. Bevorzugte Kartons weisen eine Grammatur von 150 bis 400 g/m² auf.

Die Wellpappe, welche sich dem Karton in manchen Belangen als technische überlegen erweisen hat, wird in einer besonders bevorzugten Ausführungsform zur Fertigung der Umverpackung eingesetzt. Wellpappe zeichnet sich bei geringem Eigengewicht durch eine hohe Festigkeit aus und ist ein geeignetes Mittel für Lagerung und Transport auch in Großgebinden.

Ein im Zusammenhang mit der vorliegenden Erfindung weiterer wesentlicher technischer Vorteil der Wellpappe ist deren Hohlvolumen. Die Ausgestaltung der Seitenwände der Umverpackung unter Einbeziehung von Hohlräumen hat sich in überraschendem Maße als vorteilhaft für die physikalische Stabilität der Waschmitteltabletten erwiesen. Vorzugsweise weist wenigstens eine der Seitenwände ein Hohlvolumen auf, welche mindestens 10 Vol.-% des Volumens der Seitenwand beträgt. Eine weiter verbesserte Stabilisierung der Waschmitteltabletten kann erreicht werden, wenn wenigstens zwei der Seitenwände Hohlvolumen aufweisen, welche mindestens 10 Vol.-% des Volumens der jeweiligen Seitenwand betragen, wobei es besonders vorteilhaft ist, wenn zwei, einander gegenüberliegende Seitenwände der Umverpackung Hohlvolumen aufweisen, welche mindestens 10 Vol.-% des Volumens der jeweiligen Seitenwand betragen. Ganz besonders bevorzugt werden Waschmittelangebotsformen, bei denen alle Seitenwände der Umverpackung Hohlvolumen aufweisen, welche mindestens 10 Vol.-% des Volumens der jeweiligen Seitenwand betragen.

Vorzugsweise sind die Waschmitteltabletten in der Umverpackung derart angeordnet, dass die Drehachsen der Waschmitteltabletten, entlang derer diese die geringste Tablettenhärte aufweisen, orthogonal zu einer Seitenwand der Umverpackung stehen, welche ein Hohlvolumen aufweist, welches mindestens 10 Vol.-% des Volumens der Seitenwand beträgt.

Neben der physikalischen Stabilität wird überraschenderweise auch die chemische Stabilität der Waschmitteltabletten durch die Integration von Hohlvolumen in die Seitenwände der Umverpackung begünstigt. Eine denkbare Erklärung ist es, dass der Wasserzutritt von außen in das innere der Umverpackung durch die, das Material der Seitenwänden unterbrechende Hohlvolumen erschwert wird und/oder das Hohlvolumen in den Seitenwänden den Feuchtigkeitszutritt abpuffert.

Aus den vorgenannten Gründen weisen besonders bevorzugte Umverpackungen eine oder mehrere Seitenwänden auf, bei denen das Hohlvolumen mindestens 20 Vol.-%, vorzugsweise mindestens 40 Vol.-% des Volumens der jeweiligen Seitenwand beträgt.

Das Hohlvolumen in den Seitenwänden der Umverpackung ist beispielsweise durch den Einsatz von Wellpappe realisierbar. Eine bevorzugte Alternative oder Ergänzung zur Wellpappe bieten Krempelschachteln oder Hohlrandschachteln, welche aufgrund ihres Aufbaus geeignet sind, Hohlvolumen im Bereich von 10 Vol.-% und höher zu realisieren.

Ein wesentliches Merkmal der erfindungsgemäßen Waschmittelangebotsform ist deren hoher Füllgrad von 85 bis 99 Vol.-% der Umverpackung. Dieser hohe Füllgrad verringert nicht nur die je Waschmitteltablette eingesetzte Menge an Verpackungsmaterial, sondern erhöht zudem überraschenderweise auch die physikalische Stabilität der Waschmitteltabletten, sowohl im Hinblick auf den Tablettenbruch als auch in Bezug auf den Tablettenabrieb. Der Füllgrad bevorzugter Umverpackungen beträgt 88 Vol.-% bis 99 Vol.-%, vorzugsweise 92 Vol.-% bis 99 Vol.-%. Als "Füllgrad" wird jener Anteil des Innenvolumens der Umverpackung bezeichnet, der durch die in der Umverpackung befindlichen Waschmitteltabletten eingenommen wird.

Als Waschmitteltabletten werden sowohl Angebotsformen für die textile Wäsche als auch Angebotsformen für die Reinigung harter Oberflächen wie Keramik, Glas, Metall oder Fliesen bezeichnet. Besonders bevorzugt werden Waschmitteltabletten für die Textilwäsche, da sich diese wegen der Notwendigkeit einer zügigen Desintegration in der Waschflotte in der Regel durch eine vergleichsweise geringe Tablettenhärte auszeichnen. Die Waschmitteltabletten weisen vorzugsweise ein Gewicht von 14 g bis 42 g, vorzugsweise von 20 g bis 38 g, insbesondere von 24 g bis 34 g auf.

Aufgrund ihrer Herstellbarkeit und ihrer Entnahmeeigenschaften aus der Umverpackung sind Waschmitteltabletten, welche eine flache Unterseite aufweisen, deren größte Diagonale mehr als das Doppelte, vorzugsweise mehr als das Vierfache der Höhe der Waschmitteltablette beträgt, bevorzugt.

Die quaderförmigen Waschmitteltabletten sind in der Umverpackung derart angeordnet, dass die Drehachsen der Waschmitteltabletten, entlang derer diese die geringste Tablettenhärte aufweisen, parallel zur Bodenfläche der Umverpackung verlaufen. Diese Art der Anordnung ist besonders im Falle quaderförmiger Waschmitteltabletten von Vorteil, welche drei zweizählige Drehachsen aufweisen, wobei sich die Tablettenhärten, welche die Waschmitteltabletten entlang dieser drei Drehachsen aufweisen, voneinander unterscheiden. In bevorzugten Ausführungsformen weisen die quaderförmigen Waschmitteltabletten drei zweizählige Drehachsen auf und die geringste Tablettenhärte, welche die Waschmitteltabletten entlang einer dieser drei Drehachsen aufweisen, liegt um mindestens 20% vorzugsweise mindestens 40% und insbesondere mindestens 60% unterhalb der nächsthöheren Tablettenhärte entlang einer der beiden verbleibenden Drehachsen.

Die Tablettenhärten, welche die quaderförmigen Waschmitteltabletten entlang ihrer drei zweizähligen Drehachsen aufweisen, betragen vorzugsweise von 50 N bis 300 N, vorzugsweise von 70 N bis 200 N. Die geringste Tablettenhärte, welche die Waschmitteltabletten entlang einer ihrer drei Drehachsen aufweisen, liegt vorzugsweise im Bereich von 50 N bis 150 N, vorzugsweise von 60 N bis 130 N beträgt. Die Härte der Tabletten wird durch Verformung der Tablette bis zum Bruch gemessen, wobei die Kraft auf die Seitenflächen der Tablette einwirkt und die maximale Kraft, der die Tablette standhält, ermittelt wird. Zur Bestimmung der Tablettenhärte eignet sich beispielsweise ein Tablettenprüfgerät der Firma Sotax.

Für die Stabilität der Tabletten hat es sich weiterhin als vorteilhaft erwiesen, wenn die Unterseite und die Oberseite begrenzenden Kanten gefast sind. Zur Erhöhung der Stabilität der Tabletten kann es weiterhin angezeigt sein, die die Unterseiten und die Oberseiten verbindenden Kanten der Mantelflächen abzurunden.

Die Dichte bevorzugter Waschmitteltabletten beträgt 1,1 g/cm³ bis 1,5 g/cm³, vorzugsweise 1,15 g/cm³ bis 1,3 g/cm³. Als Konsequenz der hohen Tablettendichte und des hohen Füllgrades weisen die erfindungsgemäßen Waschmittelangebotsformen vergleichsweise hohe Dichten, beispielsweise Dichten im Bereich von 0,9 g/cm³ bis 1,4 g/cm³, vorzugsweise im Bereich von 1,05 g/cm³ bis 1,3 g/cm³ auf.

Bevorzugte Waschmitteltabletten weisen eine raue Oberseite oder eine raue Unterseite auf, deren mittlere Rauheit von 25 µm bis 1000 µm, vorzugsweise von 50 µm bis 800 µm beträgt. Die Rauheit beschreibt die Abweichung einer realen Oberfläche von einer ideal glatten Oberfläche und wird beispielsweise mittels konfokaler Laserscanning Mikroskopie bestimmt.

Die erfindungsgemäß bevorzugten Rauheitswerte vermindern den Abrieb der Tabletten bei Herstellung und Transport und stellen gleichzeitig eine ausreichende Haftung der Tabletten mit dem Material der Umverpackung und den übrigen in der Umverpackung befindlichen Tabletten sicher, wodurch diese innerhalb der Umverpackung stabilisiert werden.

Zur Verbesserung der Tablettenintegrität können die Waschmitteltabletten eine Folienverpackung aufweisen, wobei es besonders bevorzugt ist, wenn jede der Waschmitteltabletten eine separate Folienverpackung aufweist.

Werden Folienverpackungen eingesetzt, so sind Folienverpackungen aus einem wasserlöslichen Folienmaterial bevorzugt. Das wasserlösliche Folienmaterial kann ein oder mehrere strukturell verschiedene wasserlösliche(s) Polymer(e) umfassen. Als wasserlösliche(s) Polymer(e) eignen sich insbesondere Polymere aus der Gruppe (gegebenenfalls acetalisierter) Polyvinylalkohole (PVAL) sowie deren Copolymere.

Wasserlösliche Folienmaterialien basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol^{- 1} und insbesondere von 40.000 bis 80.000 gmol⁻¹ liegt.

Die Herstellung der Polyvinylalkohol und Polyvinylalkoholcopolymere schließt in der Regel die Hydrolyse intermediären Polyvinylacetats ein. Bevorzugte Polyvinylalkohole und Polyvinylalkoholcopolymere weisen einen Hydrolysegrad 70 bis 100 Mol-%, vorzugsweise 80 bis 90 Mol-%, besonders bevorzugt 81 bis 89 Mol-% und insbesondere 82 bis 88 Mol-% auf.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Sulfonsäuren wie die 2-Acrylamido-2-methyl-1-propansulfonsäure (AMPS), Acrylsäure, Methacrylsäure, Acrylsäureester, Methacrylsäureester oder Mischungen daraus; unter den Estern sind C₁₋₄-Alkylester oder - Hydroxyalkylester bevorzugt. Als weitere Monomere kommen ethylenisch ungesättigte Dicarbonsäuren, beispielsweise Itaconsäure, Maleinsäure, Fumarsäure und Mischungen daraus in Betracht.

Aufgrund ihrer Verfügbarkeit, einfachen Verarbeitbarkeit und biologischen Abbaubarkeit sind Folienverpackungen bevorzugt, welche zu mindestens 40 Gew.-%, vorzugsweise zu mindestens 60 Gew.-% und insbesondere zu mindestens 80 Gew.-% aus Polyvinylalkohol bestehen.

Zur Erhöhung der Tablettenstabilität und zur Sicherstellung eines ausreichenden Füllgrads in der Umverpackung ist es bevorzugt, die Folienverpackung auf die Waschmitteltabletten aufzuschrumpfen.

Aus Gründen der nachhaltigen Ausgestaltung der Waschmittelangebotsform kann es angezeigt sein, auf eine Folienverpackung für die Waschmitteltabletten zu verzichten.

Tatsächlich haben sich die Waschmitteltabletten in den erfindungsgemäßen Waschmittelangebotsformen als unerwartet stabil erwiesen. Dies gilt insbesondere auch für Waschmitteltabletten, welche aufgrund ihrer Hygroskopizität, beispielsweise aufgrund der Integration von Tablettensprengmitteln tendenziell zu einer verminderten Transport- und Lagerstabilität neigen.

Waschmitteltabletten, welche sich mit besonderem Vorzug zur Konfektionierung in den erfindungsgemäßen Waschmittelangebotsformen eignen sind insbesondere Waschmitteltabletten, welche eine Wasseraufnahme (2 Wochen, 35°C, 80% relative Luftfeuchte) oberhalb 20 mg/g, vorzugsweise oberhalb 30 mg/g aufweisen.

Zur Konfektionierung in den Waschmittelangebotsformen geeignet sind weiterhin Waschmitteltabletten, die eine Volumenausdehnung (2 Wochen, 35°C, 80% relative Luftfeuchte) oberhalb 5 Vol.-%, vorzugsweise oberhalb 7 Vol.-% und insbesondere von 8 Vol.-% bis 18 Vol.-% aufweisen. Diese Art der Volumenzunahme kann beispielsweise bei Waschmitteltabletten beobachtet werden, die ein Desintegrationshilfsmittel, insbesondere ein polymeres Desintegrationshilfsmittel, beispielsweise eine Desintgrationshilfsmittel auf Basis von Polyvinylpyrroldion oder Cellulose enthalten.

Zur Verminderung des Verpackungsanteils je Waschmitteltablette ist es bevorzugt, wenn die Waschmittelangebotsform wenigstens zehn, vorzugsweise wenigstens zwanzig, besonders bevorzugt wenigstens dreißig Waschmitteltabletten umfasst, welche in der Umverpackung derart angeordnet sind, dass die Drehachse der Waschmitteltabletten, entlang derer diese die geringste Tablettenhärte aufweisen, parallel zur Bodenfläche der Umverpackung verlaufen.

Bei der Integration einer größeren Zahl von Waschmitteltabletten in die Waschmittelangebotsform kann durch eine gezielte Anordnung der Tabletten, deren Stabilität weiter verbessert werden. Als vorteilhaft haben sich Waschmittelangebotsformen erwiesen, welche wenigstens zehn, vorzugsweise wenigstens zwanzig, besonders bevorzugt wenigstens dreißig Waschmitteltabletten umfassen, welche in der Umverpackung derart sortiert angeordnet sind, dass jede der Waschmitteltabletten zu wenigstens drei weiteren Waschmitteltabletten in direktem Kontakt steht.

Vorteilhaft sind weiterhin Ausführungsformen, bei denen die Waschmittelangebotsform wenigstens zehn, vorzugsweise wenigstens zwanzig, besonders bevorzugt wenigstens dreißig Waschmitteltabletten umfasst, welche in der Umverpackung derart angeordnet sind, dass die Drehachse der Waschmitteltabletten, entlang derer diese die geringste Tablettenhärte aufweisen, parallel zur Bodenfläche der Umverpackung verlaufen und diese Drehachse mit mindestens einer Drehachse geringster Tablettenhärte einer in direktem Kontakt befindlichen Waschmitteltablette zusammenfällt.

## Patentansprüche

1. Waschmittelangebotsform, umfassend
a) eine Umverpackung in Form einer Faltschachtel, mit einer rechteckigen Bodenfläche, einer Deckelfläche und die Bodenfläche und die Deckelfläche verbindenden Seitenwänden, **gekennzeichnet durch**
b) quaderförmige Waschmitteltabletten mit drei verschiedenen Kantenlängen und drei zweizähligen Drehachsen, wobei
i) die Umverpackung einen Füllgrad von 85 Vol.-% bis 99 Vol.-% aufweist und
i) die Umverpackung wenigstens zwei Waschmitteltabletten beinhaltet, welche in der Umverpackung derart angeordnet sind, dass die Drehachsen der Waschmitteltabletten, entlang derer diese die geringste Tablettenhärte aufweisen, parallel zur Bodenfläche der Umverpackung verlaufen.

2. Waschmittelangebotsform nach Anspruch 1, wobei die Umverpackung aus Karton gefertigt ist.

3. Waschmittelangebotsform nach einem der vorherigen Ansprüche, wobei die Umverpackung aus Wellpappe gefertigt ist.

4. Waschmittelangebotsform nach einem der vorherigen Ansprüche, wobei mindestens eine Seitenwand der Umverpackung ein Hohlvolumen aufweist, welche mindestens 10 Vol.-% des Volumens der Seitenwand beträgt.

5. Waschmittelangebotsform nach einem der vorherigen Ansprüche, wobei die quaderförmigen Waschmitteltabletten drei zweizählige Drehachsen aufweisen und die geringste Tablettenhärte, welche die Waschmitteltabletten entlang einer dieser drei Drehachsen aufweisen, um mindestens 20% vorzugsweise mindestens 40% und insbesondere mindestens 60% unterhalb der nächsthöheren Tablettenhärte entlang einer der beiden verbleibenden Drehachsen liegt

6. Waschmittelangebotsform nach einem der vorherigen Ansprüche, wobei die quaderförmigen Waschmitteltabletten drei zweizählige Drehachsen aufweisen und die geringste Tablettenhärte, welche die Waschmitteltabletten entlang einer dieser drei Drehachsen aufweisen, von 50 N bis 150 N, vorzugsweise von 60 N bis 130 N beträgt.

7. Waschmittelangebotsform nach einem der vorherigen Ansprüche, wobei die Waschmittelangebotsform wenigstens zehn, vorzugsweise wenigstens zwanzig, besonders bevorzugt wenigstens dreißig Waschmitteltabletten umfasst, welche in der Umverpackung derart angeordnet sind, dass die Drehachse der Waschmitteltabletten, entlang derer diese die geringste Tablettenhärte aufweisen, parallel zur Bodenfläche der Umverpackung verlaufen und diese Drehachse mit mindestens einer Drehachse geringster Tablettenhärte einer in direktem Kontakt befindlichen Waschmitteltablette zusammenfällt.

8. Waschmittelangebotsform nach einem der vorherigen Ansprüche, wobei die Waschmitteltabletten eine Folienverpackung aufweisen, welche auf die Waschmitteltabletten aufgeschrumpft ist.

9. Waschmittelangebotsform nach einem der vorherigen Ansprüche, wobei die Waschmitteltabletten eine Wasseraufnahme (2 Wochen, 35°C, 80% relative Luftfeuchte) oberhalb 20 mg/g, vorzugsweise oberhalb 30 mg/g aufweisen.

10. Waschmittelangebotsform nach einem der vorherigen Ansprüche, wobei die Waschmitteltabletten eine Volumenausdehnung (2 Wochen, 35°C, 80% relative Luftfeuchte) oberhalb 5 Vol.-%, vorzugsweise oberhalb 7 Vol.-% und insbesondere von 8 Vol.-% und 18 Vol.-% aufweisen.

## Claims

1. Detergent supply form comprising
a) an outer packaging in the form of a folding box with a rectangular base, a lid surface and side walls connecting the base and the lid surface, **characterized by**
b) cuboid detergent tablets with three different edge lengths and three two-digit axes of rotation, wherein
i) the outer packaging has a filling degree of 85% by volume to 99% by volume and
i) the outer packaging contains at least two detergent tablets, which are arranged in the outer packaging in such a way that the axes of rotation of the detergent tablets, along which they have the lowest tablet hardness, run parallel to the base surface of the outer packaging.

2. Detergent supply form according to claim 1, wherein the outer packaging is made of cardboard.

3. Detergent supply form according to one of the previous claims, wherein the outer packaging is made of corrugated cardboard.

4. Detergent supply form according to one of the previous claims, wherein at least one side wall of the outer packaging has a hollow volume which is at least 10% by volume of the volume of the side wall.

5. Detergent supply form according to one of the previous claims, wherein the cuboid detergent tablets have three two-fold axes of rotation and the lowest tablet hardness, which the detergent tablets have along one of these three axes of rotation, is at least 20%, preferably at least 40% and in particular at least 60% below the next higher tablet hardness along one of the two remaining axes of rotation.

6. Detergent supply form according to one of the previous claims, wherein the cuboid detergent tablets have three two-point axes of rotation and the lowest tablet hardness exhibited by the detergent tablets along one of these three axes of rotation is from 50 N to 150 N, preferably from 60 N to 130 N.

7. Detergent supply form according to one of the previous claims, wherein the detergent supply form comprises at least ten, preferably at least twenty, particularly preferably at least thirty detergent tablets, which are arranged in the outer packaging in such a way that the axis of rotation of the detergent tablets along which they exhibit the lowest tablet hardness runs parallel to the base surface of the outer packaging and this axis of rotation coincides with at least one axis of rotation of minimum tablet hardness of a detergent tablet in direct contact.

8. Detergent supply form according to one of the previous claims, wherein the detergent tablets have a film packaging which is shrunk onto the detergent tablets.

9. Detergent supply form according to one of the previous claims, wherein the detergent tablets have a water absorption (2 weeks, 35°C, 80% relative humidity) above 20 mg/g, preferably above 30 mg/g.

10. Detergent supplyform according to one of the previous claims, wherein the detergent tablets have a volume expansion (2 weeks, 35°C, 80% relative humidity) above 5 vol.%, preferably above 7 vol.%, and in particular of 8 vol.% and 18 vol.%.

## Revendications

1. Forme de présentation de détergent, comprenant
a) un suremballage sous forme d'une boîte pliante, avec une surface de fond rectangulaire, une surface de couvercle et des parois latérales reliant la surface de fond et la surface de couvercle, **caractérisée par**
b) des pastilles de détergent parallélépipédiques avec trois longueurs d'arête différentes et trois axes de rotation à deux chiffres, dans lequel
i) l'emballage extérieur présente un taux de remplissage compris entre 85 % et 99 % en volume et
i) l'emballage extérieur contient au moins deux pastilles de lessive qui sont disposées dans l'emballage extérieur de telle sorte que les axes de rotation des pastilles de lessive, le long desquels celles-ci présentent la dureté minimale, s'étendent parallèlement à la surface de fond de l'emballage extérieur.

2. Forme de présentation de détergent selon la revendication 1, l'emballage extérieur étant fabriqué en carton.

3. Forme de présentation de détergent selon l'une des revendications précédentes, l'emballage extérieur étant fabriqué en carton ondulé.

4. Forme de présentation de détergent selon l'une des revendications précédentes, dans laquelle au moins une paroi latérale de l'emballage extérieur présente un volume creux qui représente au moins 10 % en volume du volume de la paroi latérale.

5. Forme de présentation de détergent selon l'une des revendications précédentes, dans lequel les pastilles de détergent parallélépipédiques présentent trois axes de rotation à deux dents et la dureté minimale des pastilles, que les pastilles de détergent présentent le long de l'un de ces trois axes de rotation, est inférieure d'au moins 20 %, de préférence d'au moins 40 % et en particulier d'au moins 60 % à la dureté immédiatement supérieure des pastilles le long de l'un des deux axes de rotation restants.

6. Forme de présentation de détergent selon l'une des revendications précédentes, les pastilles de détergent parallélépipédiques présentant trois axes de rotation à deux coordonnées et la dureté minimale des pastilles de détergent le long de l'un de ces trois axes de rotation étant comprise entre 50 N et 150 N, de préférence entre 60 N et 130 N.

7. Forme de présentation de détergent selon l'une des revendications précédentes, la forme de présentation de détergent comprenant au moins dix, de préférence au moins vingt, de manière particulièrement préférée au moins trente pastilles de détergent, qui sont disposées dans l'emballage extérieur de telle sorte que l'axe de rotation des pastilles de détergent, le long duquel celles-ci présentent la dureté de pastille la plus faible, est parallèle à la surface inférieure de l'emballage extérieur et que cet axe de rotation coïncide avec au moins un axe de rotation de dureté minimale d'une pastille de détergent en contact direct.

8. Forme de présentation de détergent selon l'une des revendications précédentes, les pastilles de détergent comportant un emballage en film rétracté sur les pastilles de détergent.

9. Forme de présentation de détergent selon l'une des revendications précédentes, les pastilles de détergent présentant une absorption d'eau (2 semaines, 35 °C, 80 % d'humidité relative) supérieure à 20 mg/g, de préférence supérieure à 30 mg/g.

10. Forme de présentation de détergent selon l'une des revendications précédentes, les pastilles de lessive présentant une expansion volumique (2 semaines, 35 °C, 80 % d'humidité relative) supérieure à 5 % en volume, de préférence supérieure à 7 % en volume et en particulier comprise entre 8 % en volume et 18 % en volume.
